# EUROPÄISCHE PATENTSCHRIFT

(11) **EP 0 166 712 B1**
(45) Veröffentlichungstag und Bekanntmachung des Hinweises auf die Patenterteilung: **19.08.1987**
(21) Anmeldenummer: 85890102.8
(22) Anmeldetag: 02.05.1985
(51) Int. Cl.: C21D 9/68

(54) **Haspelofen**
Coiler furnace
Four de bobinage

(30) Priorität: 18.06.1984 AT 1971/84
(43) Veröffentlichungstag der Anmeldung: 02.01.1986
(73) Patentinhaber: VOEST-ALPINE Aktiengesellschaft, A-4020 Linz (AT)
(72) Erfinder:
(74) Vertreter: Hübscher, Gerhard, Dipl.-Ing.

## Beschreibung

Die Erfindung bezieht sich auf einen Haspelofen mit einem Haspel, dessen Dorn innerhalb einer Wärmeschutzhaube angeordnet und mittels eines in axialer Richtung über den Haspeldorn schiebbaren Heizrohres aufheizbar ist.

Um eine erwärmungsbedingte Zunderbildung beim Aufwärmen des auf den Haspeldorn aufgewickelten Bandes mit Hilfe von in den Haspelofen eingeleiteten Heißgasen zu vermeiden, ist es bekannt (AT-PS 373 290), den Haspeldorh über ein Heizrohr aufzuheizen, das eine elektrische Heizeinrichtung aufweist und in axialer Richtung über den Haspeldorn geschoben werden kann. Der mit Hilfe des Heizrohres erwärmte Haspeldorn wirkt somit als Heizkörper für das nach dem Abziehen des Heizrohres auf den Haspeldorn aufgewickelte Band, wobei der Bandwickel durch Wärmeleitung von innen heraus erwärmt wird. Die Aufwärmung des Haspeldornes über eine Induktionswicklung des Heizrohres ist zwar einfach, doch ist man von einer entsprechenden elektrischen Energiequelle abhängig. Außerdem bleibt der durch die Wärmeschutzhaube abgegrenzte Haspelraum unbeheizt, was zu einer vergrößerten Wärmeabfuhr vom aufzuwärmenden Bandwickel durch Strahlung und Konvektion führt.

Der Erfindung liegt somit die Aufgabe zugrunde, einen Haspelofen zu schaffen, bei dem der Bandwickel auf dem Haspeldorn mit Heißgas erwärmt werden kann, ohne eine erwärmungsbedingte Zunderbildung befürchten und eine größere Wärmeabstrahlung vom Bandwickel in Kauf nehmen zu müssen.

Ausgehend von einem Haspelofen der eingangs geschilderten Art löst die Erfindung die gestellte Aufgabe dadurch, daß das Heizrohr aus einem von einem Mantel umschlossenen Strahlrohr besteht und zwischen dem Strahlrohr und dem Mantel wenigstens einen Heißgaskanal aufweist, daß die Wärmeschutzhaube zur Bildung wenigstens eines Strömungskanales doppelwandig ausgebildet ist und daß die Ausströmöffnung des Heißgaskanales des Heizrohres zumindest in einer Verschiebestellung des Heizrohres an eine Einströmöffnung des Strömungskanales der Wärmeschutzhaube anschließt.

Da das Heißgas zum Aufwärmen des Strahlrohres dient und der Haspeldorn über die vom Strahlrohr abgegebene Strahlungswärme erwärmt wird, werden für die Aufwärmung des Bandwickels vom aufgeheizten Haspeldorn her die gleichen Vorteile wie bei einer elektrischen Heizeinrichtung für das Heizrohr erreicht. Einer elektrischen Heizeinrichtung gegenüber wird aber die zusätzliche Möglichkeit geschaffen, den von der Wärmeschutzhaube umschlossenen Haspelraum mit Hilfe der Heißgase vorzuwärmen, so daß nicht nur eine Wärmeabstrahlung vom Bandwickel weitgehend verhindert, sondern auch die fühlbare Abwärme der Heißgase besser genützt werden kann. Nach dem Aufheizen des Strahlrohres können nämlich die Heißgase über die doppelwandig ausgebildete Wärmeschutzhaube abgesaugt werden, wobei über die Innenwand der Wärmeschutzhaube der Haspelraum aufgewärmt wird. Die Temperaturdifferenz zwischen dem aufgewärmten Bandwickel und dem Haspelraum wird dadurch erheblich verringert, was eine entsprechende Verringerung der Wärmeabstrahlung vom Bandwickel zur Folge hat. Da zumindest in einer Verschiebestellung des Heizrohres die Einströmöffnung des Strömungskanales der Wärmeschutzhaube an die Ausströmöffnung des Heißgaskanales des Heizrohres anschließt, braucht keine besondere Anschlußverbindung hergestellt zu werden. Es muß lediglich darauf geachtet werden, daß sich beim Aufheizen des Strahlrohres mit den Heißgasen das Heizrohr in der hiefür vorgesehenen Verschiebestellung befindet. Ob dabei der Heißgaskanal des Heizrohres als Brennraum für die Heißgase dient oder ob heiße Rauchgase in diesen Heißgaskanal eingeführt werden, spielt für den Erfindungsgedanken keine wesentliche Rolle.

In der Zeichnung ist der Erfindungsgegenstand beispielsweise dargestellt. Es zeigen
Figur 1 einen erfindungsgemäßen Haspelofen mit einem über den Haspeldorn geschobenen Heizrohr in einem schematischen Schnitt und
Figur 2 diesen Haspelofen in einer entsprechenden Darstellung, allerdings mit vom Haspeldorn abgezogenem Heizrohr.

Der gezeichnete Haspelofen besteht im wesentlichen aus einem Haspel 1, dessen Haspeldorn 2 in eine einen Haspelraum 3 umschließende Wärmeschutzhaube 4 ragt. Zum Aufwärmen des Haspeldornes 2 dient ein Heizrohr 5, das koaxial zum Spreizdorn 2 angeordnet ist und mit Hilfe eines Stellzylinders 6 durch eine entsprechende Durchtrittsöffnung in der Wärmeschutzhaube 4 in axialer Dichtung über den Spreizdorn 2 geschoben werden kann. Die Anordnung ist dabei so getroffen, daß das Heizrohr 5 in seiner in Fig. 2 dargestellten Ruhestellung mit seinem freien Ende an die Wärmeschutzhaube 4 anschließt, so daß die in der Wärmeschutzhaube 4 vorgesehene Durchtrittsöffnung für das Heizrohr 5 durch es verschlossen wird.

Das Heizrohr 5 besteht aus einem inneren Strahlrohr 7 und einem wärmeisolierten Mantel 8, wobei der Ringraum zwischen dem Strahlrohr 7 und dem Mantel 8 als Heißgaskanal 9 dient, durch den eine Heißgasströmung zum Erhitzen des Strahlrohres 7 geführt wird. Für die Erzeugung einer solchen Heißgasströmung kann ein Brenner 10 eingesetzt werden.

Im Gegensatz zu herkömmlichen Wärmeschutzhauben ist die Wärmeschutzhaube nach der Erfindung doppelwandig ausgebildet, so daß sich zwischen der wärmeisolierten Außenwand 11 und der eine Wärmeabgabefläche bildenden Innenwand 12 ein Strömungskanal 13 entsteht, über den die Heißgase aus dem Heizrohr 5 zu einem Abgasabzug 14 geführt werden können. Zu diesem Zweck schließt die Ausströmöffnung 15 des Heißgaskanales 9 des Heizrohres 5 in der in Fig. 2 gezeichneten Stellung an eine Einströmöffnung 16 des Strömungskanales 13 der Wärmeschutzhaube 4 an. Die Heißgase strömen folglich über die Ausströmöffnung 15 durch die Einströmöffnung 16 in den Strömungskanal 13, wo sie über die Innenwand 12 der Wärmeschutzhaube 4 den Haspelraum 3 erwärmen. Ist das Strahlrohr 7 entsprechend aufgewärmt, so wird das Heizrohr 5 mit Hilfe des Stellzylinders 6 aus der Ruhestellung nach Fig. 2 in die Arbeitsstellung nach Fig. 1 über den Haspeldorn 2 verschoben und der Haspeldorn 2 durch Wärmestrahlung vom Strahlrohr 7 her aufgewärmt. Bei einer erforderlichen Haspeltemperatur von 900 bis 1 000 °C ist das Strahlrohr beispielsweise auf 1 200 bis 1 280 °C aufzuwärmen. Während der Aufwärmperiode des Haspeldornes wird das Strahlrohr 7 gemäß dem Ausführungsbeispiel nicht beheizt. Es wäre aber auch durchaus möglich, die Aufwärmung des Haspeldornes 2 gleichzeitig mit der Erwärmung des Strahlrohres 7 in der Verschiebestellung nach Fig. 1 durchzuführen. In diesem Falle müßte die Strömungsrichtung im Strömungskanal 13 umgekehrt und die Einströmöffnung 16 auf die andere Stirnseite der Wärmeschutzhaube 4 verlegt werden. Bei einer solchen Anordnung kann allerdings das Strahlrohr 7 nicht während des Auf- bzw. Abwickelvorganges aufgeheizt werden. Soll auch während des Auf- bzw. Abwickelns des Bandes das Heizrohr beheizt werden, so müßte in der Wärmeschutzhaube 4 wenigstens ein weiterer Strömungskanal vorgesehen sein, damit die heißen Abgase aus dem Heizrohr in der zurückgezogenen Heizrohrstellung durch den einen und in der vorgeschobenen Heizrohrstellung durch den anderen Strömungskanal der Wärmeschutzhaube strömen können.

Nach dem Aufwärmen des Haspeldornes 2 auf die gewünschte Temperatur wird das Heizrohr 5 wieder in seine Ruhestellung nach Fig. 2 zurückgezogen und das aufzuwärmende Band auf den Haspeldorn 2 aufgewickelt, der nunmehr seine Wärme an den Bandwickel abgibt.

## Patentansprüche

Haspelofen mit einem Haspel (1), dessen Dorn (2) innerhalb einer Wärmeschutzhaube (4) angeordnet und mittels eines in axialer Richtung über den Haspeldorn (2) schiebbaren Heizrohres (5) aufheizbar ist, dadurch gekennzeichnet, daß das Heizrohr (5) aus einem von einem Mantel (8) umschlossenen Strahlrohr (7) besteht und zwischen dem Strahlrohr (7) und dem Mantel (8) wenigstens einen Heißgaskanal (9) aufweist, daß die Wärmeschutzhaube (4) zur Bildung wenigstens eines Strömungskanales (13) doppelwandig ausgebildet ist und daß die Ausströmöffnung (15) des Heißgaskanales (9) des Heizrohres (5) an eine Einströmöffnung (16) des Strömungskanales (13) der Wärmeschutzhaube (4) anschließt.

## Claims

A coiler-furnace unit comprising a coiler (1) having a mandrel (2), which is disposed in a heat protection hood (4) and is heatable by means of a heating tube (5), which is axially displaceable over the coiler mandrel (2), characterized in that the heating tube (5) consists of a radiator tube (7), which is enclosed by a shell (8) and has at least one hot gas passage between the radiator tube (7) and the shell, the heat protection hood (4) is double-walled to form at least one flow passage (13), and the exit opening (15) of the hot gas passage (9) of the heating tube (5) is connected to an inlet opening (16) of the flow passage (13) of the heat protection hood (4).

## Revendications

Four à enrouleur muni d'un enrouleur (1) dont lé mandrin (2) est disposé à l'intérieur d'un capot de protection contre la chaleur (4) et peut être chauffé au moyen d'un tube de chauffage (5) pouvant être poussé en direction axiale par-dessus le mandrin (2) d'enrouleur, caractérisé par le fait que le tube de chauffage (5) est formé d'un tube de rayonnement (7) entouré d'une enveloppe (8) et présente, entre le tube de rayonnement (7) et l'enveloppe (8), au moins un canal à gaz chaud (9), que le capot de protection contre la chaleur (4) est constitué à double paroi pour la formation d'au moins un canal d'écoulement (13) et que l'ouverture d'échappement (15) du canal à gaz chaud (9) du tube de chauffage (5) se raccorde à une ouverture d'afflux (16) du canal d'écoulement (13) du capot de protection contre la chaleur (4).
